# EUROPÄISCHE PATENTSCHRIFT

(11) **EP 0 954 443 B1**
(45) Veröffentlichungstag und Bekanntmachung des Hinweises auf die Patenterteilung: **04.10.2001**
(21) Anmeldenummer: 98907871.2
(22) Anmeldetag: 27.01.1998
(51) Int. Cl.: B41C 1/10

(54) **VERFAHREN UND EINRICHTUNG ZUM BEDRUCKEN EINES TRÄGERMATERIALS UNTER VERWENDUNG EINER STRUKTURIERTEN EISSCHICHT**
METHOD AND DEVICE FOR PRINTING ON A CARRIER MATERIAL USING A STRUCTURED ICE LAYER
DISPOSITIF ET PROCEDE D'IMPRESSION SUR UN MATERIAU DE SUPPORT A L'AIDE D'UNE COUCHE DE GLACE STRUCTUREE

(30) Priorität: 27.01.1997 DE 19702861
(43) Veröffentlichungstag der Anmeldung: 10.11.1999
(73) Patentinhaber: Océ Printing Systems GmbH, 85586 Poing (DE)
(72) Erfinder: HEINZL, Joachim, D-81549 München (DE); LINK, Robert, D-80337 München (DE)
(74) Vertreter: Schaumburg, Thoenes & Thurn
(86) Internationale Anmeldenummer: DE9800253
(87) Internationale Veröffentlichungsnummer: WO9832608

(56) Entgegenhaltungen:
- GB-A- 1 208 731
- US-A- 3 741 118

## Beschreibung

Die Erfindung betrifft ein Verfahren zum Erzeugen eines Druckbildes auf einem Trägermaterial, bei dem auf einer Oberfläche eines Druckträgers farbanziehende und farbabstoßende Bereiche entsprechend der Struktur des zu druckenden Druckbildes erzeugt werden, wobei die farbabstoßenden Bereiche mit einer Schicht aus einem farbabstoßenden Medium versehen werden, auf die Oberfläche Farbe aufgetragen wird, die an den farbanziehenden Bereichen anhaftet und die von den farbabstoßenden Bereichen nicht angenommen wird, und bei dem die auf der Oberfläche verteilte Farbe auf das Trägermaterial gedruckt wird.

Ferner betrifft die Erfindung eine Einrichtung zum Erzeugen eines Druckbildes auf einem Trägermaterial.

Bei einem wasserlos arbeitenden bekannten Offset-Druckverfahren sind die nicht druckenden Bereiche fettabstoßend - sie nehmen keine Druckfarbe an. Die druckenden Bereiche sind dagegen fettanziehend und können fetthaltige Farbe aufnehmen. Die farbanziehenden und farbabstoßenden Bereiche sind auf einer Druckplatte so verteilt, daß sie das zu druckende Druckbild wiedergeben. Die Druckplatte kann für eine Vielzahl von Umdruckvorgängen verwendet werden. Für jedes Druckbild muß eine neue Druckplatte mit farbanziehenden und farbabstoßenden Bereichen erzeugt werden.

Bei dem bekannten DIREKT-IMAGING-Verfahren der Firma Heidelberger Druckmaschinen wird in der Druckanlage auf einer silikonbeschichteten Folie durch partielles Wegbrennen der Silikonschicht eine Druckvorlage erstellt. Die silikonfreien Stellen bilden die farbanziehenden Bereiche und können während des Druckvorganges Farbe aufnehmen.

Bei einem anderen, mit Wasser arbeitenden Offset-Verfahren werden auf dem Druckträger hydrophobe und hydrophile Bereiche entsprechend der Struktur des zu druckenden Druckbildes erzeugt. Vor dem Auftragen von Farbe auf dem Druckträger wird durch Verwenden von Auftragswalzen bzw. Sprühvorrichtungen zunächst ein dünner Feuchtigkeitsfilm auf den Druckträger aufgebracht, der den hydrophilen Bereich des Druckträgers benetzt. Anschließend wird mithilfe einer Farbwalze Farbe auf die Oberfläche des Druckträgers aufgebracht, die jedoch ausschließlich die nicht mit einem Feuchtigkeitsfilm bedeckten Bereiche benetzt. Nach dem Einfärben des Druckträgers wird schließlich das eingefärbte Druckbild auf das Trägermaterial übertragen.

Weiterhin ist ein von der Firma Océ Printing Systems GmbH entwickeltes Verfahren bekannt, bei dem hydrophobe und hydrophile Bereiche auf der Oberfläche des Druckträgers ausgebildet werden. Die hydrophilen Bereiche werden benetzt, so daß an ihnen keine Farbe anhaftet. Zum Benetzen wird die Oberfläche des Druckträgers mit Wasserdampf beaufschlagt. Die Beaufschlagung mit Wasserdampf kann auch so erfolgen, daß hydrophile Bereiche entsprechend den Strukturen des zu druckenden Druckbildes entstehen. Die Druckfarbe wird nur von den Bereichen aufgenommen, die nicht mit einem Feuchtigkeitsfilm versehen worden sind. Die vorgenannten Verfahren haben das Problem, daß das Farb-Wasser-Gleichgewicht sehr eng toleriert sein muß, um eine hohe Druckqualität zu erreichen.

Aus der GB-A-1208731 ist ein Verfahren bzw. eine Einrichtung zum Erzeugen eines Druckbildes auf einem Trägermaterial bekannt. Auf einer Oberfläche eines Trägermaterials ist ein in fester Phase befindlicher Stoff aufgebracht. Dieser Stoff ist wärmeempfindlich und läßt sich unter Wärmeeinwirkung gemäß vorgegebener Bildelemente strukturieren, wobei dieser feste Stoff entfernt wird. Die freigelegte Oberfläche des Druckträgers kann in einen hydrophilen Zustand gebracht werden. Beim Einfärben mit wasserhaltigen Farbpartikeln haften diese an den hydrophilen Bereichen an, während die hydrophoben Bereiche des in fester Phase befindlichen Stoffes diese Farbpartikel abweisen.

Aus der ÜS-A-3,741,118 ist ein Verfahren und eine Einrichtung zum Drucken eines Bildes bekannt, wobei eine Technik eingesetzt wird, die annähernd der üblichen Lithographietechnik entspricht. Auf einer Platte wird unter Anwendung elektronischer Abtasttechnik selektiv Druckfarbe aufgebracht oder selektiv eine vorhandene Schicht entfernt. Die Druckfarbe auf der Platte wird dann auf Papier übertragen. Danach wird die Platte gereinigt und kann erneut zur Aufnahme von Druckfarbe präpariert werden.

Es ist Aufgabe der Erfindung, ein Verfahren und eine Einrichtung zum Erzeugen eines Druckbildes auf einem Trägermaterial anzugeben, welches bzw. welche Druckbilder mit hoher Auflösung erzeugt und weitgehend verträglich mit bisherigen Druckverfahren bzw. Druckeinrichtungen ist.

Diese Aufgabe wird durch die Merkmale des Anspruchs 1 gelöst.

Die Verwendung eines festen Stoffes als farbabstoßendes Medium hat den Vorteil, daß eine scharfe Grenze zwischen farbanziehenden und farbabstoßenden Bereichen entsteht, wodurch die Auflösung des Druckbildes vergrößert wird. Weiterhin ergibt sich bei Verwendung eines Stoffes in fester Phase kein Trokkenlaufen und es entstehen keine Wasserfahnen, wie dies bei herkömmlichen Druckverfahren möglich ist. Die vom Offset-Druck bekannte Vorgehensweise zum Einfärben des Druckträgers und zum Umdrucken auf ein Trägermaterial kann beibehalten werden.

Vorzugsweise wird als farbabstoßendes Medium eine Eisschicht verwendet, die durch Kondensation von Wasserdampf in der ümgebung des Druckträgers durch Aufsprühen eines dünnen Wasserfilms oder durch Auftrag eines Wasserfilms mit Walzenh und anschließender Eisbildung auf der Oberfläche desselben abgeschieden wird. Diese Eisschicht hat eine definierte Form und ein definiertes Volumen und setzt bei Einwirkung von äußeren Kräften einer Form- oder Volumenänderung einen relativ großen Widerstand entgegen, da die Wassermoleküle im festen Agreggatszustand durch elektromagnetische Wechselwirkungen miteinander fest an bestimmte Plätze gebunden werden. Somit lassen sich farbabstoßende Bereiche mit feiner Struktur erzeugen, die zu einem Druckbild mit hoher Auflösung führen. Durch den Zusatz eines Mittels zur Reduktion der Oberflächenspannung des Wassers, vorzugsweise Tenside oder Alkohol, wird die Eisschicht sehr gleichmäßig und dünn. Die Zusätze befinden sich direkt im Wasser und/oder werden auf den Druckträger durch Aufsprühen bzw. Auftragen mit einer Walze aufgebracht. Als weiteres farbabstoßendes Medium lassen sich feste Trennmittel wie Wachse, Fette, Harze oder Fettsäureamide verwenden, die im flüssigen Zustand durch Aufsprühen oder Auftragen mit einer oder mehrerer Walzen auf den Druckträger aufgebracht werden. Auf der unterhalb der Erstarrungstemperatur des jeweiligen Stoffes abgekühlten Druckplatte wird das Medium in seine feste Phase übergehen.

Bei einem bevorzugten Ausführungsbeispiel der Erfindung wird die druckaktive Oberfläche des Druckträgers zunächst vollkommen mit einer Eisschicht oder einer Trennmittelschicht aus Wachs, Fett, Harz oder Fettsäureamide versehen. In einem nachfolgenden Strukturierungsprozeß werden als farbanziehende Bereiche erzeugt, die frei von der besagten Festkörperschicht, z.B. der Eisschicht oder Trennmittelschicht, sind. Auf diese Weise können farbanziehende Bereiche entsprechend der Struktur des zu druckenden Druckbildes erzeugt werden.

Bei diesem Ausführungsbeispiel muß die Oberfläche des Druckträgers nicht entsprechend der Struktur des zu druckenden Druckbildes vorbehandelt sein, beispielsweise durch Ätzen. Vielmehr ist die druckaktive Oberfläche im Ausgangszustand einheitlich und glatt. Der Strukturierungsprozeß beinhaltet lediglich die Erzeugung von festkörperfreien bzw. eisfreien Bereichen entsprechend der Struktur des zu druckenden Druckbildes. Demgemäß kann auf der Oberfläche des Druckträgers eine Vielzahl von Druckbildern erzeugt werden, wobei für jedes Druckbild der Ausgangszustand der Oberfläche des Druckträgers herzustellen ist. Auf diese Weise können ohne Austausch des Druckträgers unterschiedliche Druckbilder erzeugt und einmal oder mehrmals eingefärbt und umgedruckt werden. Wenn auf dem Druckträger ein neues Druckbild aufgebracht werden soll, so ist der Druckträger von den mit der Festkörperschicht bzw. Eisschicht sowie von Farbresten versehenen Bereichen zu reinigen, die Oberfläche erneut mit einer Festkörperschicht bzw. Eisschicht zu versehen und es erfolgt ein neuer Strukturierungsprozeß.

Zum selektiven Erzeugen festkörperfreier bzw. eisfreier Bereiche auf der Oberfläche des Druckträgers kann die Strahlungsenergie eines Laserstrahls oder einer LED verwendet werden. Eine andere Möglichkeit besteht darin, die festkörperfreien Bereiche durch Einsatz von Heizelementen selektiv zu erzeugen.

Gemäß einem weiteren Aspekt der Erfindung wird eine Einrichtung zum Durchführen des beschriebenen Verfahrens angegeben.

Ausführungsbeispiele der Erfindung werden im folgenden anhand der Zeichnung erläutert. Darin zeigt:
- Figur 1: schematisch den Aufbau einer Einrichtung zum Offset-Druck, wobei auf dem Plattenzylinder eine Eisschicht erzeugt wird, und
- Figur 2: eine Einrichtung zum Drucken, bei der auf dem Druckträger selektiv Bereiche mit einer Eisschicht erzeugt werden.

Figur 1 zeigt schematisch den Aufbau einer Einrichtung zum Offset-Druck. Sie enthält ein Farbwerk 10 mit drei Walzen 12, 14, 16, durch die Farbe aus einem Farbvorratsbehälter 18 auf die Oberfläche eines als Plattenzylinder 20 ausgebildeten Druckträgers übertragen wird. Die eingefärbte Oberfläche des Plattenzylinders 20 überträgt Farbe auf einen Gummituchzylinder 22. Von dort gelangt die Farbe auf eine Papierbahn 24, die durch einen Gegendruckzylinder 26 gegen den Gummituchzylinder 22 gedrückt wird. Die in Figur 1 eingezeichneten Pfeile zeigen die jeweilige Transportrichtung an.

Der Plattenzylinder 20 enthält Röhren für ein Kühlleitungssystem 28, durch das Kühlflüssigkeit gepumpt wird. An das Kühlleitungssystem 28 ist über Schläuche 30, 32 ein Kühlsystem 34 angeschlossen, welches Kühlflüssigkeit mit der erforderlichen Temperatur bereitstellt. In die Zuführ-Leitung 32 ist eine Pumpe P eingeschaltet. Beim Betrieb kondensiert auf den hydrophilen Bereichen der Oberfläche des Plattenzylinders 20 eine Eisschicht. Diese Eisschicht wirkt farbabstoßend, so daß sich folglich auf der Eisschicht keine Farbe niederschlägt.

Auf hydrophoben Bereichen der Oberfläche des Plattenzylinders 20 wird Farbe von der Walze 16 zum Gummituchzylinder 22 übertragen. Die hydrophilen und hydrophoben Bereiche auf der Oberfläche des Plattenzylinders werden zuvor nach einem chemisch-physikalischen Verfahren aufgebracht. Üblicherweise wird auf die Mantelfläche des Plattenzylinders 20 eine als Druckträger dienende Offset-Platte befestigt. Zum Ändern des Druckbilds ist diese Offset-Platte auszutauschen.

Figur 2 zeigt schematisch eine Druckeinrichtung, bei der auf derselben Oberfläche des Druckträgers unterschiedliche Druckbilder erzeugt werden können. Der Druckträger ist hier ein Endlosband 40, das um eine Umlenkwalze 42, eine Umdruckwalze 44 und eine Reinigungswalze 47 herum geführt ist. Die Oberfläche des Endlosbandes 40 wird mithilfe einer Kühleinrichtung 46 auf eine Temperatur unterhalb des Erstarrungspunktes von Wasser abgekühlt. Für den Fall einer normalen Umgebung mit durchschnittlicher Luftfeuchtigkeit liegt die Temperatur der Oberfläche des Endlosbandes 40 unterhalb von 0° C. Der in der Umgebungsluft enthaltene Wasserdampf schlägt sich infolge Kondensation auf dem Endlosband 40 als Eisschicht nieder. Durch den optionalen Auftrag eines Tensids mit der Walze wird eine gleichmäßig dünne Eisschicht gewährleistet. Die Walze kann z.B. nach Art der Anordnung der Elemente 12, 14, 18 nahe der Umdruckwalze 44 an der Umlenkwalze 42 vorgesehen sein. Eine andere Möglichkeit besteht darin, einen dünnen Wasserfilm mit einer Dicke im µm-Bereich aufzutragen. Durch Abkühlen entsteht dann eine Eisschicht. Zum Auftragen des Wasserfilms kann ein Sprühverfahren eingesetzt werden, oder der Auftrag erfolgt mit Hilfe von Walzen. Die druckaktive Oberfläche des Endlosbandes wird also vollkommen mit einer Eisschicht versehen. Anschließend wird die Eisschicht durch Energiezuführung selektiv entfernt, beispielsweise durch Belichtung mit einem Laserstrahl 48, wie dies in Figur 2 angedeutet ist. Alternativ zur Eisschicht kann auch eine Trennmittelschicht aus Wachs, Fett, Harz oder Fettsäureamid verwendet werden, die im flüssigen Zustand durch Aufsprühen oder Auftragen mit einer oder mehrerer Walzen auf den Druckträger aufgebracht wird. Auf der unterhalb der Erstarrungstemperatur des jeweiligen Stoffes abgekühlten Druckplatte wird das Medium in seine feste Phase übergehen.

Die Belichtung erfolgt vorzugsweise rasterartig zeilenweise, wobei das Wasser der Eisschicht in den dampfförmigen Zustand übergeht. Andere Verfahren zum Erzeugen von eisfreien Bereichen verwenden z.B. die Strahlung einer Laserdiode oder einer LED. Bei Anordnung eines LED-Arrays in Zeilenform kann über die gesamte Breite des Endlosbandes 40 gleichzeitig eine Energiezufuhr erfolgen, so daß eisfreie Bildpunkte mit hoher Geschwindigkeit erzeugt werden. Weiterhin wird vorgeschlagen, eisfreie Bereiche unter Verwendung von Heizelementen zu erzeugen, die vorzugsweise in einer Zeile angeordnet sind.

Das Einfärben der Oberfläche des Endlosbandes 40 erfolgt mithilfe der Walzen 12, 14, welche Farbe aus dem Farbvorratsbehälter 18 übertragen. Die Farbe lagert sich an Bereichen ohne Eisschicht an. Die eine Eisschicht tragenden Bereiche sind wie erwähnt farbabstoßend und nehmen keine Farbe auf.

Die Umdruckwalze 44 überträgt die auf dem Endlosband 40 verteilte Farbe auf ein von rechts in Figur 2 zugeführtes Trägermaterial 24. Die Gegendruckwalze 26 drückt das Trägermaterial 24, im allgemeinen Papier, gegen die Umdruckwalze 44.

Es sind zwei Betriebsarten möglich: Bei einer ersten Betriebsart wird das auf dem Endlosband 40 befindliche Druckbild mehrmals eingefärbt und umgedruckt. Zur Erhaltung der strukturierten Eisschicht auf dem Endlosband 40 sind weitere Kühleinrichtungen 50, 52 vorgesehen, welche die Eisschicht unterhalb ihrer Erstarrungstemperatur halten.

In einer zweiten Betriebsart wird auf das Endlosband 40 ein neues Druckbild aufgebracht. Zuvor ist die bisherige strukturierte Eisschicht zu entfernen sowie die Farbreste und ein definierter Ausgangszustand für die Oberfläche des Endlosbandes 40 herzustellen. Zu diesem Zweck wird an der Reinigungswalze 47 eine Reinigungsvorrichtung 54 aktiv geschaltet. Sie enthält eine Wischlippe 56 und eine Bürste 58, welche mit der Oberfläche des Endlosbandes 40 in Kontakt gebracht werden und die strukturierte Eisschicht entfernen. Zum Aktivieren und Deaktivieren der Reinigungsstation 54 kann diese in Richtung des Pfeiles 60 bewegt werden. Die zusätzlichen Kühlvorrichtungen 50, 52 sind bei der zweiten Betriebsart abgeschaltet.

Die Kühlvorrichtungen 46, 50, 52 können nach Art der in Figur 1 gezeigten Kühlvorrichtung aufgebaut sein. Eine andere Möglichkeit besteht in der Verwendung eines elektrothermischen Abkühlprinzips, beispielsweise durch Einsatz von Peltierelementen. Zu erwähnen ist ferner, daß die Oberfläche des Endlosbandes 40 aus Metallen, z.B. aus Edelstahl, Nickel, Kupfer, Chrom oder Kunststoffen, wie z.B. Polyimid, PE, Teflon, oder metallisierten Kunststoffen besteht, welches bzw. welcher die Farbe an den eisfreien Stellen gut bindet und somit das Erzielen einer hohen Druckqualität unterstützt.

### Bezugszeichenliste

- 10: Farbwerk
- 12,14,16: Walze
- 18: Farbvorratsbehälter
- 20: Plattenzylinder
- 22: Gummituchzylinder
- 24: Papierbahn
- 26: Gegendruckzylinder
- 28: Kühlleitungssystem
- 30, 32: Schläuche
- 34: Kühlsystem
- 40: Endlosband

- 42: Umlenkwalze
- 44: Umdruckwalze
- 46: Kühleinrichtung
- 47: Reinigungswalze
- 48: Laserstrahl
- 50, 52: Kühleinrichtungen
- 54: Reinigungsvorrichtung
- 56: Wischlippe
- 58: Bürste
- 60: Pfeil
- P: Pumpe

## Patentansprüche

1. Verfahren zum Erzeugen eines Druckbildes auf einem Trägermaterial,
bei dem auf einer Oberfläche eines Druckträgers (20, 40) farbanziehende und farbabstoßende Bereiche entsprechend der Struktur des zu druckenden Druckbildes erzeugt werden,
wobei die farbabstoßenden Bereiche mit einer Schicht aus einem farbabstoßenden Medium versehen werden,
auf die Oberfläche Farbe aufgetragen wird, die an den farbanziehenden Bereichen anhaftet und die von den farbabstoßenden Bereichen nicht angenommen wird,
und bei dem die auf der Oberfläche verteilte Farbe auf das Trägermaterial (24) gedruckt wird,
wobei als farbabstoßendes Medium ein in fester Phase befindlicher Stoff verwendet wird, **dadurch gekennzeichnet, daß** eine Kühlvorrichtung (34, 46) bereitgestellt wird, die auf die Oberfläche des Druckträgers (20, 40) einwirkt, wobei die feste Phase des Stoffes durch Abkühlung der Oberfläche des Druckträgers (20, 40) auf dieser erzeugt wird.

2. Verfahren nach Anspruch 1, **dadurch gekennzeichnet, daß** zum Erzeugen der festen Phase des Stoffes, vorzugsweise von Wasser, der Druckträger (20, 40) zumindest auf seiner Oberfläche auf eine Temperatur unterhalb der Erstarrungstemperatur des Stoffes abgekühlt wird.

3. Verfahren nach einem der vorhergehenden Ansprüche, **dadurch gekennzeichnet, daß** die druckaktive Oberfläche des Druckträgers (40) zunächst vollkommen mit einer Festkörperschicht, vorzugsweise einer Eisschicht, versehen wird, und **daß** in einem Strukturierungsprozeß festkörperfreie bzw. eisfreie Bereiche als farbanziehende Bereiche entsprechend der Struktur des zu druckenden Druckbildes erzeugt werden.

4. Verfahren nach einem der vorhergehenden Ansprüche 1 bis 3, **dadurch gekennzeichnet, daß** zum Abkühlen des Druckträgers (20, 40) ein Kühlflüssigkeitssystem (34) verwendet wird.

5. Verfahren nach einem der vorhergehenden Ansprüche 1 bis 4, **dadurch gekennzeichnet, daß** die Abkühlung des Druckträgers (20, 40) elektrothermisch, vorzugsweise unter Verwendung von Peltier-Elementen, erfolgt.

6. Verfahren nach einem der vorhergehenden Ansorüche, **dadurch gekennzeichnet, daß** zum Ausbilden der eisfreien Bereiche die Eisschicht mit Strahlung (48) beaufschlagt wird.

7. Verfahren nach Anspruch 6, **dadurch gekennzeichnet, daß** als Strahlung die Strahlung eines Lasers, einer Laser-Diode, einer LED oder eines LED-Arrays verwendet wird.

8. Verfahren nach einem der vorhergehenden Ansprüche, **dadurch gekennzeichnet,** da**ß** die eisfreien Bereiche unter Verwendung von Heizelementen erzeugt werden.

9. Verfahren nach einem der vorhergehenden Ansprüche, **dadurch gekennzeichnet, daß** die Oberfläche des Druckträgers (20, 40) durch ein Walzensystem (12, 14, 16) mit Farbe eingefärbt wird, wobei die Farbe sich an den eisfreien Bereichen anlagert.

10. Verfahren nach einem der vorhergehenden Ansprüche, **dadurch gekennzeichnet, daß** der eingefärbte Druckträger (20, 40) direkt auf dem Trägermaterial (24) umgedruckt wird.

11. Verfahren nach einem der vorhergehenden Ansprüche, **dadurch gekennzeichnet, daß** die Farbe nach dem Auftragen auf die Oberfläche des Druckträgers (20) zunächst auf einen Zwischenträger (22) übertragen und von dort auf das Trägermaterial (24) umgedruckt wird.

12. Verfahren nach einem der vorhergehenden Ansprüche, **dadurch gekennzeichnet, daß** der Druckträger (20, 40) mehrfach eingefärbt wird.

13. Verfahren nach einem der vorhergehenden Ansprüche, **dadurch gekennzeichnet, daß** die Oberfläche des Druckträgers aus Metall besteht.

14. Verfahren nach Anspruch 13, **dadurch gekennzeichnet, daß** die Oberfläche des Druckträgers aus Edelstahl, Chrom oder Nickel besteht.

15. Verfahren nach einem der vorhergehenden Ansprüchen 1 bis 12, **dadurch gekennzeichnet, daß** die Oberfläche des Druckträgers aus Kunststoff, insbesondere aus hochtemperaturbeständigem Kunststoff besteht.

16. Verfahren nach Anspruch 15, **dadurch gekennzeichnet, daß** die Oberfläche des Druckträgers aus Polyimid oder Teflon besteht.

17. Verfahren nach einem der vorhergehenden Ansprüche, **dadurch gekennzeichnet, daß** der Druckträger aus metallisiertem Kunststoff besteht.

18. Verfahren nach einem der vorhergehenden Ansprüche, **dadurch gekennzeichnet, daß** auf der Oberfläche ein dünner Flüssigkeitsfilm ausgebildet wird, vorzugsweise ein Wasserfilm, wobei zum Erzeugen des Flüssigkeitsfilms Flüssigkeit aufgesprüht oder durch Walzen aufgetragen wird.

19. Verfahren nach einem der vorhergehenden Ansprüche, **dadurch gekennzeichnet, daß** ein Zusatzmittel zum Erzielen einer gleichmäßig dünnen Eisschicht vorgesehen ist, und **daß** der Auftrag des Zusatzmittels durch Aufsprühen oder durch Walzenauftrag erfolgt.

20. Verfahren nach einem der vorhergehenden Ansprüche, **dadurch gekennzeichnet, daß** der in fester Phase befindliche Stoff Eis ist.

21. Verfahren nach einem der vorhergehenden Ansprüche, **dadurch gekennzeichnet, daß** der in fester Phase befindliche Stoff ein Trennmittel ist.

22. Verfahren nach Anspruch 21, **dadurch gekennzeichnet, daß** das Trennmittel Wachs, Fett, Harz oder Fettsäureamid ist.

23. Verfahren nach einem der vorhergehenden Ansprüche, **dadurch gekennzeichnet, daß** der Stoff in fester Phase, vorzugsweise Eis, durch Kondensation abgeschieden wird.

24. Einrichtung zum Erzeugen eines Druckbildes auf einem Trägermaterial,
wobei auf einer Oberfläche eines Druckträgers (20, 40) farbanziehende und farbabstoßende Bereiche entsprechend der Struktur des zu druckenden Druckbildes vorgesehen sind,
die farbabstoßenden Bereiche mit einer Schicht aus einem farbabstoßenden Medium versehen sind,
auf die Oberfläche Farbe auftragbar ist, die an den farbanziehenden Bereichen anhaftet und die von den farbabstoßenden Bereichen nicht angenommen wird,
und bei dem die auf der Oberfläche verteilte Farbe auf das Trägermaterial (24) gedruckt wird,
wobei als farbabstoßendes Medium ein in fester Phase befindlicher Stoff vorgesehen ist, **dadurch gekennzeichnet, daß** eine Kühlvorrichtung (34, 46) vorgesehen ist, die auf die Oberfläche des Druckträgers (20, 40) einwirkt, wobei die feste Phase des Stoffes durch Abkühlung der Oberfläche des Druckträgers (20, 40) auf dieser erzeugbar ist.

25. Einrichtung nach Anspruch 24, **dadurch gekennzeichnet, daß** zum Erzeugen der festen Phase des Stoffes, vorzugsweise von Wasser, der Druckträger (20, 40) zumindest auf seiner Oberfläche auf eine Temperatur unterhalb der Erstarrungstemperatur des Stoffes durch eine Kühlvorrichtung (28, 30, 32, 34; 46) abgekühlt wird.

26. Einrichtung nach einem der vorhergehenden Ansprüche, **dadurch gekennzeichnet, daß** die druckaktive Oberfläche des Druckträgers (40) zunächst vollkommen mit einer Festkörperschicht, verzugsweise einer Eisschicht, durch Einsatz der Kühlvorrichtung (46) versehen wird, und **daß** in einem Strukturierungsprozeß festkörperfreie bzw. eisfreie Bereiche als farbanziehende Bereiche entsprechend der Struktur des zu druckenden Druckbildes erzeugt werden.

27. Einrichtung nach einem der vorhergehenden Ansprüche, **dadurch gekennzeichnet, daß** die Abkühlung des Druckträgers (20, 40) elektrothermisch, vorzugsweise unter Verwendung von Peltier-Elementen, erfolgt.

28. Einrichtung nach einem der vorhergehenden Ansprüche, **dadurch gekennzeichnet, daß** zum Ausbilden der eisfreien Bereiche die Eisschicht mit Strahlung (48) beaufschlagt wird, wobei als Strahlung die Strahlung eines Lasers, einer Laser-Diode, einer LED oder eines LED-Arrays verwendet wird.

29. Einrichtung nach einem der vorhergehenden Ansprüche, **dadurch gekennzeichnet, daß** die eisfreien Bereiche unter Verwendung von Heizelementen erzeugt werden.

30. Einrichtung nach einem der vorhergehenden Ansprüche, **dadurch gekennzeichnet, daß** die Oberfläche des Druckträgers (20, 40) durch ein Walzensystem (12, 14, 16) mit Farbe einfärbbar ist.

31. Einrichtung nach einem der vorhergehenden Ansprüche, **dadurch gekennzeichnet, daß** der eingefärbte Druckträger (20, 40) direkt auf dem Trägermaterial (24) umdruckbar ist.

32. Einrichtung nach einem der vorhergehenden Ansprüche, **dadurch gekennzeichnet, daß** die Farbe nach dem Auftragen auf die Oberfläche des Druckträgers (20) zunächst auf einen Zwischenträger (22) übertragbar und von dort auf das Trägermaterial (24) umdruckbar ist.

## Claims

1. Method of producing a printing image on a substrate material,
in which ink-attracting and ink-repelling areas corresponding to the structure of the printing image to be printed are produced on a surface of a printing substrate (20, 40),
the ink-repelling areas being provided with a layer of an ink-repelling medium,
ink being applied to the surface, adhering to the ink-attracting areas and not being picked up by the ink-repelling areas,
and in which the ink distributed on the surface is printed onto the substrate material (24),
the ink-repelling medium used being a substance which is found in the solid phase, **characterized in that** a cooling apparatus (34, 46) is provided which acts on the surface of the printing substrate (20, 40), the solid phase of the substance being produced on the surface of the printing substrate (20, 40) by cooling down the surface of the latter.

2. Method according to Claim 1, **characterized in that** in order to produce the solid phase of the substance, preferably water, the printing substrate (20, 40) is cooled down, at least on its surface, to a temperature below the solidification temperature of the substance.

3. Method according to one of the preceding claims, **characterized in that** the active printing surface of the printing substrate (40) is initially completely provided with a layer of a solid element, preferably an ice layer, and **in that**, in a structuring process, areas free of solid element or ice-free areas are produced as ink-attracting areas corresponding to the structure of the printing image to be printed.

4. Method according to one of the preceding Claims 1 to 3, **characterized in that** in order to cool down the printing substrate (20, 40), a cooling-liquid system (34) is used.

5. Method according to one of the preceding Claims 1 to 4, **characterized in that** the printing substrate (20, 40) is cooled down electrothermally, preferably by using Peltier elements.

6. Method according to one of the preceding claims, **characterized in that** in order to build up the ice-free areas, the ice layer is acted on by radiation (48).

7. Method according to Claim 6, **characterized in that** the radiation used is the radiation from a laser, a laser diode, an LED or an LED array.

8. Method according to one of the preceding claims, **characterized in that** the ice-free areas are produced by using heating elements.

9. Method according to one of the preceding claims, **characterized in that** the surface of the printing substrate (20, 40) is inked with ink by means of a roll system (12, 14, 16), the ink being deposited on the ice-free areas.

10. Method according to one of the preceding claims, **characterized in that** the inked printing substrate (20, 40) is transfer-printed directly onto the substrate material (24).

11. Method according to one of the preceding claims, **characterized in that** after being applied to the surface of the printing substrate (20), the ink is initially transferred to an intermediate substrate (22) and is transfer-printed from there onto the substrate material (24).

12. Method according to one of the preceding claims, **characterized in that** the printing substrate (20, 40) is inked more than once.

13. Method according to one of the preceding claims, **characterized in that** the surface of the printing substrate consists of metal.

14. Method according to Claim 13, **characterized in that** the surface of the printing substrate consists of stainless steel, chromium or nickel.

15. Method according to one of the preceding Claims 1 to 12, **characterized in that** the surface of the printing substrate consists of plastic, in particular of high-temperature resistant plastic.

16. Method according to Claim 15, **characterized in that** the surface of the printing substrate consists of polyimide or Teflon.

17. Method according to one of the preceding claims, **characterized in that** the printing substrate consists of metallized plastic.

18. Method according to one of the preceding claims, **characterized in that** on the surface, a thin liquid film is built up, preferably a water film, liquid being sprayed on or applied by means of rolls in order to produce the liquid film.

19. Method according to one of the preceding claims, **characterized in that** an additive is provided in order to achieve a uniformly thin ice layer, and **in that** the additive is applied by being sprayed on or applied by rolls.

20. Method according to one of the preceding claims, **characterized in that** the substance in solid phase is ice.

21. Method according to one of the preceding claims, **characterized in that** the substance in solid phase is a release agent.

22. Method according to Claim 21, **characterized in that** the release agent is wax, grease, resin or fatty acid amide.

23. Method according to one of the preceding claims, **characterized in that** the substance in solid phase, preferably ice, is deposited by means of condensation.

24. Device for producing a printing image on a substrate material, ink-attracting and ink-repelling areas corresponding to the structure of the printing image to be printed being provided on a surface of a printing substrate (20, 40),
the ink-repelling areas being provided with a layer of an ink-repelling medium,
it being possible for ink to be applied to the surface, adhering to the ink-attracting areas and not being picked up by the ink-repelling areas,
and in which the ink distributed on the surface is printed onto the substrate material (24),
the ink-repelling medium provided being a substance which is found in the solid phase, **characterized in that** a cooling apparatus (34, 46) is provided, which acts on the surface of the printing substrate (20, 40), it being possible for the solid phase of the substance to be produced on the said printing substrate (20, 40) by cooling down the surface of the latter.

25. Device according to Claim 24, **characterized in that** in order to produce the solid phase of the substance, preferably water, the printing substrate (20, 40) is cooled down, at least on its surface, to a temperature below the solidification temperature of the substance by means of a cooling apparatus (28, 30, 32, 34; 46).

26. Device according to one of the preceding claims, **characterized in that** the active printing surface of the printing substrate (40) is initially completely provided with a layer of a solid element, preferably an ice layer, by employing the cooling apparatus (46), and **in that**, in a structuring process, areas free of solid element or ice-free areas are produced as ink-attracting areas corresponding to the structure of the printing image to be printed.

27. Device according to one of the preceding claims, **characterized in that** the printing substrate (20, 40) is cooled down electrothermally, preferably by using Peltier elements.

28. Device according to one of the preceding claims, **characterized in that** in order to build up the ice-free areas, the ice layer is acted on by radiation (48), the radiation used being the radiation from a laser, a laser diode, an LED or an LED array.

29. Device according to one of the preceding claims, **characterized in that** the ice-free areas are produced by using heating elements.

30. Device according to one of the preceding claims, **characterized in that** the surface of the printing substrate (20, 40) can be inked with ink by means of a roll system (12, 14, 16).

31. Device according to one of the preceding claims, **characterized in that** the inked printing substrate (20, 40) can be transfer-printed directly onto the substrate material (24).

32. Device according to one of the preceding claims, **characterized in that** after being applied to the surface of the printing substrate (20), the ink can initially be transferred to an intermediate substrate (22) and transfer-printed from there onto the substrate material (24).

## Revendications

1. Procédé pour générer une image d'impression sur un matériau de support, dans lequel des zones chromophiles et chromophobes correspondant à la structure de l'image d'impression à imprimer sont générées sur une surface d'un support d'impression (20, 40),
les zones chromophobes sont dotées d'une couche constituée d'un média chromophobe,
une couleur est déposée sur la surface, laquelle couleur adhère dans les zones chromophiles et est rejetée par les zones chromophobes,
et dans lequel la couleur répartie sur la surface est imprimée sur le matériau de support (24),
une matière en phase solide étant utilisée comme média chromophobe, **caractérisé en ce qu'**un dispositif de refroidissement (34, 46) est mis à disposition, lequel a une action sur la surface du support d'impression (20, 40), la phase solide de la matière étant générée sur la surface du support d'impression (20, 40) en refroidissant cette dernière.

2. Procédé selon la revendication 1, **caractérisé en ce que** pour générer la phase solide de la matière, de préférence de l'eau, le support d'impression (20, 40) est refroidi au moins sur sa surface à une température inférieure à la température de solidification de la matière.

3. Procédé selon l'une des revendications précédentes, **caractérisé en ce que** la surface du support d'impression (40) activée pour l'impression est en premier lieu entièrement dotée d'une couche de corps solide, de préférence une couche de glace, et **en ce que** dans un processus de structuration des zones sans corps solide, ou sans glace, sont générées pour servir de zones chromophiles correspondant à la structure de l'image d'impression à imprimer.

4. Procédé selon l'une des revendications précédentes 1 à 3, **caractérisé en ce que**, pour refroidir le support d'impression (20, 40), il est utilisé un système à liquide de refroidissement (34).

5. Procédé selon l'une des revendications précédentes 1 à 4, **caractérisé en ce que** le refroidissement du support d'impression (20, 40) est effectué par voie électrothermique, de préférence en utilisant des éléments à effet Peltier.

6. Procédé selon l'une des revendications précédentes, **caractérisé en ce que**, pour former les zones sans glace, la couche de glace est soumise à un rayonnement (48).

7. Procédé selon la revendication 6, **caractérisé en ce que** le rayonnement utilisé est un rayonnement émis par un dispositif laser, une diode laser, une LED ou un réseau de LED.

8. Procédé selon l'une des revendications précédentes, **caractérisé en ce que** les zones sans glace sont générées en utilisant des éléments chauffants.

9. Procédé selon l'une des revendications précédentes, **caractérisé en ce que** la surface du support d'impression (20, 40) reçoit une couleur au moyen d'un système de rouleaux (12, 14, 16), la couleur se déposant dans les zones sans glace.

10. Procédé selon l'une des revendications précédentes, **caractérisé en ce que** le support d'impression (20, 40) dotée d'une couleur est dupliqué directement sur le matériau de support (24).

11. Procédé selon l'une des revendications précédentes, **caractérisé en ce que** la couleur est en premier lieu transférée sur un support intermédiaire (22) après avoir déposé celle-ci sur la surface du support d'impression (20), puis est dupliquée sur le matériau de support (24).

12. Procédé selon l'une des revendications précédentes, **caractérisé en ce que** le support d'impression (20, 40) reçoit plusieurs couleurs.

13. Procédé selon l'une des revendications précédentes, **caractérisé en ce que** la surface du support d'impression est en métal.

14. Procédé selon la revendication 13, **caractérisé en ce que** la surface du support d'impression est en acier fin, en chrome ou en nickel.

15. Procédé selon l'une des revendications précédentes 1 à 12, **caractérisé en ce que** la surface du support d'impression est en matière plastique, en particulier une matière plastique supportant des températures élevées.

16. Procédé selon la revendication 15, **caractérisé en ce que** la surface du support d'impression est en polyimide ou en Téflon.

17. Procédé selon l'une des revendications précédentes, **caractérisé en ce que** le support d'impression est en matière plastique métallisée.

18. Procédé selon l'une des revendications précédentes, **caractérisé en ce qu'**il est formé sur la surface un mince film de liquide, de préférence un film d'eau, un liquide étant aspergé ou déposé par des rouleaux en vue de générer le film de liquide.

19. Procédé selon l'une des revendications précédentes, **caractérisé en ce qu'**il est prévu un agent auxiliaire pour obtenir une mince couche de glace uniforme, et **en ce que** le dépôt de l'agent auxiliaire est effectué par aspersion ou au moyen de rouleaux.

20. Procédé selon l'une des revendications précédentes, **caractérisé en ce que** la matière en phase solide est de la glace.

21. Procédé selon l'une des revendications précédentes, **caractérisé en ce que** la matière en phase solide est un agent de séparation.

22. Procédé selon la revendication 21, **caractérisé en ce que** l'agent de séparation est une cire, une matière grasse, une résine ou un amide d'acide gras.

23. Procédé selon l'une des revendications précédentes, **caractérisé en ce que** la matière en phase solide, de préférence de la glace, est déposée par condensation.

24. Dispositif pour générer une image d'impression sur un matériau de support dans lequel des zones chromophiles et chromophobes correspondant à la structure de l'image d'impression à imprimer sont prévues sur une surface d'un support d'impression (20, 40),
les zones chromophobes sont dotées d'une couche de média chromophobe,
une couleur peut être déposée sur la surface, laquelle couleur adhère dans les zones chromophiles et est rejetée par les zones chromophobes,
et dans lequel la couleur répartie sur la surface est imprimée sur le matériau de support (24),
une matière en phase solide tant prévu comme média chromophobe, **caractérisé en ce qu'**il est prévu un dispositif de refroidissement (34, 46) qui a une action sur la surface du support d'impression (20, 40), la phase solide de la matière étant générée sur la surface du support d'impression (20, 40) en refroidissant cette dernière.

25. Appareil selon la revendication 24, **caractérisé en ce que** pour générer la phase solide de la matière, de préférence de l'eau, le support d'impression (20, 40) est refroidi au moins sur sa surface à une température inférieure à la température de solidification de la matière par un dispositif de refroidissement (28, 30, 32, 34; 46).

26. Appareil selon l'une des revendications précédentes, **caractérisé en ce que** la surface du support d'impression (40) activée pour l'impression est en premier lieu entièrement dotée d'une couche d'un corps solide, de préférence d'une couche de glace, en utilisant le dispositif de refroidissement (46), et **en ce que**, dans un processus de structuration, des zones sans corps solide, ou sans glace, sont générées pour servir de zones chromophiles correspondant à la structure de l'image d'impression à imprimer.

27. Appareil selon l'une des revendications précédentes, **caractérisé en ce que** le refroidissement du support d'impression (20, 40) est effectué par voie électrothermique, de préférence en utilisant des éléments à effet Peltier.

28. Appareil selon l'une des revendications précédentes, **caractérisé en ce que**, pour former les zones sans glace, la couche de glace est soumise à un rayonnement (48), le rayonnement utilisé étant un rayonnement émis par un dispositif laser, une diode laser, une LED ou un réseau de LED.

29. Appareil selon l'une des revendications précédentes, **caractérisé en ce que** les zones sans glace sont générées en utilisant des éléments chauffants.

30. Appareil selon l'une des revendications précédentes, **caractérisé en ce que** la surface du support d'impression (20, 40) reçoit une couleur au moyen d'un système de rouleaux (12, 14, 16).

31. Appareil selon l'une des revendications précédentes, **caractérisé en ce que** le support d'impression (20, 40) ayant reçu une couleur peut être dupliqué directement sur le matériau de support (24).

32. Appareil selon l'une des revendications précédentes, **caractérisé en ce que** la couleur peut être transférée en premier lieu sur un support intermédiaire (22) après avoir déposée celle-ci sur la surface du support d'impression (20), puis peut être dupliquée sur le matériau de support (24).
